# EUROPÄISCHE PATENTSCHRIFT

(11) **EP 1 023 713 B1**
(45) Veröffentlichungstag und Bekanntmachung des Hinweises auf die Patenterteilung: **14.08.2002**
(21) Anmeldenummer: 98962173.5
(22) Anmeldetag: 22.10.1998
(51) Int. Cl.: G08G 1/0968

(54) **VERFAHREN ZUR BERÜCKSICHTIGUNG ERGÄNZENDER VERKEHRSINFORMATIONEN IN EINER FAHRZEUGFESTEN ZIELFÜHRUNGSEINRICHTUNG**
METHOD AND CONSIDERATION OF SUPPLEMENTARY TRAFFIC INFORMATION IN A NAVIGATION DEVICE WHICH IS INSTALLED IN A VEHICLE
PROCEDE POUR LA PRISE EN CONSIDERATION D'INFORMATIONS ROUTIERES SUPPLEMENTAIRES DANS UN DISPOSITIF DE NAVIGATION MONTE A DEMEURE DANS UN VEHICULE

(30) Priorität: 25.10.1997 DE 19747230
(43) Veröffentlichungstag der Anmeldung: 02.08.2000
(73) Patentinhaber: ROBERT BOSCH GMBH, 70442 Stuttgart (DE)
(72) Erfinder: HESSING, Bernd, D-31188 Holle (DE)
(86) Internationale Anmeldenummer: DE9803098
(87) Internationale Veröffentlichungsnummer: WO9922354

(56) Entgegenhaltungen:
- EP-A- 0 379 198
- EP-A- 0 564 353
- WO-A-97/24431
- DE-A- 4 226 230
- US-A- 4 954 958
- US-A- 5 508 917
- US-A- 5 543 789

## Beschreibung

Die Erfindung betrifft ein Verfahren zur Berücksichtigung ergänzender Verkehrsinformationen für die Funktion einer eine interne digitale Straßenkarte enthaltenden fahrzeugfesten Zielführungseinrichtung eines Kraftfahrzeugs durch Übergabe von Ausgangspunkt und Fahrtziel an einen Zentralrechner und Übertragung einer im Zentralrechner unter Berücksichtigung der ergänzenden Verkehrsinformationen erstellten Routenplanung auf die fahrzeugfeste Zielführungseinrichtung des Kraftfahrzeugs.

Fahrzeugfeste Zielführungseinrichtungen sind bekannt und seit einigen Jahren jedenfalls in Fahrzeugen der Oberklasse in Benutzung. Die Zielführungseinrichtungen enthalten ein Navigationssystem, um die jeweilige momentane Position des Kraftfahrzeugs feststellen zu können. Hierzu wird im allgemeinen eine Satellitennavigation mit der Auswertung von Fahrzeugsensoren kombiniert. Weiterhin enthalten Zielführungseinrichtungen wenigstens eine digitale Straßenkarte, die beispielsweise als CD-Rom Bestandteil der Zielführungseinrichtung ist. Die fahrzeugfesten Zielführungseinrichtungen arbeiten autonom, sind jedoch nicht in der Lage, aktuelle Verkehrsinformationen zu berücksichtigen.

Durch die europäische Vornorm ENV12313-1 ist es bekannt, Verkehrsinformationen in einem standardisierten Protokoll zu übertragen. Dabei wird eine Ortscodierung verwendet, mit der alle verkehrsrelevanten Knoten eines Landes angebbar sind, die in einer "Location-Tabelle" aufgeführt sind. Neben der Codierung des Ortes enthält das Protokoll eine Codierung der Richtung und der Ausdehnung, um so das durch die Verkehrsstörung beschriebene Gebiet zu definieren. Die Verkehrsinformationen werden im RDS-System neben einer Rundfunksendung übertragen und können im Empfängergerät als TMC-Signal (Traffic message channel) abgespeichert, decodiert und in geeigneter Form ausgegeben werden. Für eine etwaige Berücksichtigung der Verkehrsinformationen durch die Zielführungseinrichtung werden die in der Zielführungseinrichtung verwendeten digitalen Karten mit den Angaben der "Location-Tabelle" versehen, um feststellen zu können, ob die im Einzelfall vorherberechnete Route von einer aktuellen Verkehrsinformation betroffen ist. Die automatische Verwertung der Verkehrsinformation in dem fahrzeugfesten Zielführungssystem ist wegen des damit verbundenen erheblichen Aufwandes nur begrenzt möglich. Das System erlaubt keine Berücksichtigung von Verkehrsprognosen und kann nur die auf die TMC Locations beschränkten Ereignisse zur Routenplanung berücksichtigen.

Ein solches System ist z.B. aus der EP-A-564 353 bekannt.

Es wird daher versucht, eine die aktuellen Verkehrsinformationen berücksichtigende Routenberechnung durch einen Zentralrechner durchführen zu lassen und die Routenberechnung als Service, beispielsweise in einem Mobilfunksystem, anzubieten. Hierzu muß das fahrzeugfeste Zielführungssystem mit einer Einrichtung zur Datenfernübertragung versehen sein. Für die Interpretierbarkeit der zentral errechneten optimierten Route im Fahrzeug selbst muß in der Zentrale eine eindeutig verständliche digitale Karte verwendet werden. Bei einem von Mercedes-Benz in Tokyo eingesetzten derartigen Verfahren erfolgt die Übertragung der Route durch eine Aneinanderreihung der zu befahrenden Teilstücke der Route. Die Identifizierung der Teilstücke der Route werden dabei mit einer nur in Tokio anwendbaren Codierung übertragen. Nachteilig ist dabei insbesondere, daß bei komplexen Routen die benötigte Übertragungskapazität etwa linear mit der Länge der Route ansteigt. Die Übertragungskapazität erfordert den Einsatz von teuren Punkt-Zupunkt-Datenverbindungen, wobei die Übertragung einer Route für eine Stadtfahrt in Tokyo Übertragungszeiten von mindestens 45 s benötigt. Eine Datenübertragung über diese Zeitspanne ist im Fahrbetrieb nicht sicher zu gewährleisten.

Die vorliegende Erfindung geht somit von der Problemstellung aus, die Übertragung einer zentral errechneten Routenplanung auf eine fahrzeugfeste Zielführungseinrichtung zu vereinfachen und innerhalb kürzerer Übertragungszeiten zu ermöglichen.

Ausgehend von dieser Problemstellung ist ein Verfahren der eingangs erwähnten Art erfindungsgemäß dadurch gekennzeichnet, daß die interne digitale Straßenkarte der Zielführungseinrichtung mit Angaben für eine Ortscodierung versehen ist, daß die Übertragung der Routenplanung durch die Angabe von durch die Ortscodierung definierten Routenabschnitten erfolgt, die zwischen Ausgangspunkt und Fahrtziel liegen und daß die übertragenen Routenabschnitte in der internen digitalen Straßenkarte der Zielführungseinrichtung so modifiziert werden, daß sie gegenüber anderen, nicht übertragenen Routenabschnitten bevorzugt bei der anschließend in der fahrzeugfesten Zielführungseinrichtung durchgeführten Routensuche berücksichtigt werden.

Erfindungsgemäß erfolgt die Übertragung der im Zentralrechner bestimmten optimierten Route durch die Übertragung von Routenabschnitten, die in mit einem Ortscode codierter Form in die fahrzeugfeste Zielführungseinrichtung geladen werden. Voraussetzung hierfür ist, daß die fahrzeugfeste Zielführungseinrichtung Informationen über den verwendeten Ortscode enthält, indem die interne digitale Straßenkarte bereits mit Angaben der verwendeten Ortscodierung versehen ist. Die übertragenen Routenabschnitte werden, ggf. nach einer Umsetzung der übertragenen Orts-Codes in die in der internen digitalen Karte verwendeten Orts-Codes durch Tabellen oder Algorithmen, zur Modifizierung der internen digitalen Straßenkarte verwendet, indem diese als Routenabschnitte mit einer hohen Priorität für die Funktion der fahrzeugfesten Zielführungseinrichtung genutzt werden. Die hohe Priorität kann beispielsweise durch die Zuordnung einer sehr hohen möglichen Durchschnittsgeschwindigkeit gekennzeichnet sein. Die übertragenen Routenabschnitte können, müssen aber nicht nahtlos aneinander anschließen. Sie müssen lediglich die Gesamtroute eindeutig festlegen. Etwaige Lücken zwischen den Routenabschnitten werden durch die fahrzeugfeste Zielführungseinrichtung ausgefüllt. Ebenso müß die fahrzeugfeste Zielführungseinrichtung den Weg vom Ausgangspunkt zum Eintrittspunkt des als erstes zu durchfahrenen Routenabschnitts bestimmen und entsprechende Führungshinweise ausgeben. Ähnliches gilt beim Verlassen des letzten vorgegebenen Routenabschnitts für die Erreichung des konkreten Fahrtziels. Demzufolge muß die fahrzeugfeste Zielführungseinrichtung etwaige Lücken zwischen den übertragenen Routenabschnitten auffüllen und eine eigene, vom Zentralrechner unabhängige Navigation am Ausgangspunkt und für das Fahrtziel durchführen, falls Ausgangspunkt und/oder Fahrtziel nicht zufällig mit einem in der Location-Tabelle enthaltenen Ort übereinstimmen. Neben dem Vorteil, daß zur Funktion des erfindungsgemäßen Verfahrens die als optimal errechnete Route nicht vollständig übertragen werden muß, ergibt sich der Vorteil, daß nur die Straßenabschnitte, für die Verkehrsinformationen vorliegen über Tabellen (z.B. TMC-Location-Tabelle) zwischen der Zentrale und der fahrzeugfesten Zielführungseinrichtung vereinbart und synchronisiert sein müssen.

Beim Empfang von TMC codierten Verkehrsstörungen kann die gespeicherte bevorzugte Route überprüft werden. Falls eine Verkehrsstörung auf einem bevorzugten Routenabschnitt liegt, kann die Modifikation des betroffenen Routenabschnitts so geändert werden, daß die Bevorzugung aufgehoben und die Verkehrsstörung berücksichtigt wird. Es erfolgt dann ggfs. eine lokale Aufhebung, ohne daß der Rest der bevorzugten Route in der fahrzeugfesten Zielführungseinrichtung verloren ginge und von der Zentrale (kostenpflichtig) neu errechnet werden müßte.

In einer bevorzugten Ausführungsform des erfindungsgemäßen Verfahrens wird die Codierung der Routenabschnitte zusammengesetzt aus einer Codierung für eine bestimmte Position auf einer bestimmten Straße, einer Codierung für die Richtung auf der Straße und einer Codierung der Ausdehnung des Routenabschnitts auf der Straße. Diese Struktur der Codierung entspricht der für die RDS-Übertragung codierter Verkehrsinformationen vorgesehenen Ortscodierung. Es ist aber auch möglich, einen Routenabschnitt anders zu codieren, beispielsweise durch die Angabe einer Straße und der geografischen Koordinaten für den Eintrittspunkt und den Austrittspunkt eines übertragenen Routenabschnitts.

Aufgrund der durch das erfindungsgemäße Verfahren erheblich reduzierten Datenmenge können die vom Zentralrechner bestimmten Routenabschnitte kostengünstig in einem System für Kurznachrichten übertragen werden, beispielsweise als SMS-(Short Message System) Signale. Der Aufbau teurer Punkt-Zu-Punkt-Verbindungen ist daher nicht erforderlich. Bei der Übertragung der Routenabschnitte mit SMS-Signalen ist es unkritisch, wenn nicht alle zu übertragenden Routenabschnitte in einem einzigen SMS-Signal unterzubringen sind, da unproblematisch mehrere SMS-Signale für die Übertragung der Routenabschnitte benutzt werden können.

Durch die Verwendung eines leistungsfähigen Zentralrechners ist es somit möglich, eine individuelle, unter Berücksichtigung aller vorliegenden aktuellen Verkehrsinformationen, einschließlich etwaiger für den Routenverlauf prognostizierten Verkehrsinformationen, optimierte Routenplanung zu erstellen. Diese wird erfindungsgemäß durch die Übertragung von Routenabschnitten in die fahrzeugfeste Zielführungseinrichtung geladen. Gegenüber der Angabe von unbedingt zu durchfahrenden Zielpunkten hat das Laden der Routenabschnitte des Vorteil, daß die fiktiven Zwischen-Zielpunkte nicht unbedingt angefahren werden müssen, da die fahrzeugfeste Zielführungseinrichtung auf etwaige Abweichungen flexibel unter Benutzung der durch die übertragenen Routenabschnitte des Zentralrechners modifizierten internen digitalen Straßenkarte reagieren kann.

Die Erfindung soll im folgenden anhand eines in der Zeichnung dargestellten Ausführungsbeispiels näher erläutert werden. Es zeigen:
- Figur 1 -: schematische Funktionsblöcke für eine fahrzeugfeste Zielführungseinrichtung, die über eine Datenfernübertragung mit einem Zentralrechner zusammenwirkt
- Figur 2 -: einen Funktionsablauf für die in Figur 1 dargestellte Anordnung.

Figur 1 zeigt Funktionsblöcke einer fahrzeugfesten Zielführungseinrichtung 1, in die über eine Eingabevorrichtung 2 ein Fahrziel eingebbar ist. Für das eingegebene Fahrtziel errechnet ein Routenrechner 3 mit Hilfe einer Selbstortung der momentanen Position und mit Hilfe einer mit ihm verbundenen digitalen Karte eine Route, die mit Fahrempfehlungen an einer Ausgabeeinrichtung 4 dem Fahrer mitgeteilt wird.

Durch einen TMC-Block 5 ist dargestellt, daß die in dem Routenrechner verwendete digitale Karte mit einer TMC-Ortstabelle versehen ist, mit deren Hilfe alle wichtigen Verkehrsknoten codiert (16 Bit) und eindeutig identifiziert sind.

Das durch die Eingabeeinrichtung 2 eingegebene Fahrtziel und ggf. ein mit der Eingabevorrichtung 2 ebenfalls eingegebener Ausgangspunkt oder ein von der Selbstortungseinrichtung im Routenrechner 3 ermittelter Ausgangspunkt werden zusammen mit einer Anforderung für eine optimierte Routenberechnung auf eine Datenfernübertragungs-Schnittstelle 6 geleitet. Über die Datenfernübertragungs-Schnittstelle 6 kommuniziert die fahrzeugfeste Zielführungseinrichtung 1 mit einer Datenfernübertragungs-Schnittstelle 7 einer Zentrale 8, in der ein Zentralrechner 9 aufgrund der empfangenen Anforderung für die Rechnung einer Route zwischen einem vorgegebenen Ausgangspunkt und einem eingegebenen Fahrtziel eine Fahrtroute berechnet. Bei der Berechnung der Fahrtroute durch den Zentralrechner 9 werden aktuelle Verkehrsinformationen, die in einer Modifikationsstufe 10 abgespeichert sind, zur Modifizierung der im Zentralrechner 9 verwendeten digitalen Straßenkarte verwendet. Der leistungsfähige Zentralrechner 9 kann auf diese Weise alle für die möglichen Fahrtrouten relevanten Verkehrsinformationen berücksichtigen, so daß eine an die aktuelle Verkehrslage angepaßte optimierte Fahrtroute errechnet werden kann.

Die optimierte Fahrtroute wird vom Zentralrechner 9 über die Datenfernübertragungs-Schnittstellen 7, 6 auf die fahrzeugfeste Zielführungseinrichtung 1 übertragen. Dies geschieht erfindungsgemäß durch Übertragung von Routenabschnitten, die zwischen dem Ausgangspunkt und dem Fahrtziel vollständig durchfahren werden müssen. Diese Routenabschnitte werden erfindungsgemäß durch eine Ortscodierung gekennzeichnet, für die vorzugsweise eine TMC-Location-Tabelle 11 verwendet wird, die der TMC-Location-Tabelle 5 der fahrzeugfesten Zielführungseinrichtung 1 entspricht. Die Routenabschnitte werden daher vorzugsweise durch eine Ortscodierung aus der Location-Tabelle 11 (16 Bit) eine Richtungsangabe für die Fahrtrichtung auf der Straße (1 Bit) und die Ausdehnung des Bereichs auf der Straße (3 Bit) definiert. Sollte der zu durchfahrende Bereich größer sein als durch die drei Ausdehnungs-Bit zu übertragen sind, wird der Bereich unterteilt und als mehrere Routenabschnitte übertragen.

Mit den übertragenen Routenabschnitten wird die digitale Karte in dem Routenrechner 3 der fahrzeugfesten Zielführungseinrichtung 1 modifiziert, wie dies anhand des in Figur 2 dargestellten Funktionsablaufs erläutert wird.

Ein Start 21 der fahrzeugfesten Zielführungseinrichtung gibt eine Eingabe 22 für ein Fahrtziel frei. In einem Übergabeschritt 23 werden das eingegebene Fahrtziel und die selbstgeortete Position des Kraftfahrzeugs auf die Datenfernübertragungsschnittstelle 6 übergeben. Danach verbleibt die fahrzeugfeste Zielführungseinrichtung 1 in einem Wartezustand bis zu einem Empfangsschritt 24.

Ein Startschritt 41 für die Zentrale 8 versetzt diese in einen Wartezustand für eine Anfrage 23 von einer fahrzeugfesten Zielführungseinrichtung 1, die in einem Empfangsschritt 42 durch die Datenfernübertragungs-Schnittstelle 7 empfangen wird. Über mathematische Verkehrsmodelle 43, die die aktuellen Verkehrsinformationen berücksichtigen, wird eine optimal individuelle Route 44 berechnet. Diese Route wird in einem Codierschritt 45 in Routenabschnitte unterteilt und mit einer TMC-Ortscodierung charakterisiert. Die codierten Routenabschnitte werden in einem Übertragungsschritt 46 per Datenfernübertragung übertragen und in der fahrzeugfesten Zielführungseinrichtung 1 mit dem Empfangsschritt 24 empfangen. Die Funktion der Zentrale 8 ist nach dem Übertragungsschritt 46 abgeschlossen, so daß für diese Anfrage das Ende 47 der Funktion der Zentrale erreicht ist.

Mit den im Schritt 24 empfangenen Routenabschnitten wird die interne digitale Karte des Routenrechners 3 im Schritt 25 modifiziert. Die von der Zentrale 8 übertragenen Routenabschnitte werden in der internen digitalen Karte so modifiziert, daß sie bei der anschließenden eigenständigen Routenberechnung 26 durch den Routenrechner 3 bevorzugt verwendet werden. Es ergibt sich daher eine Route, die zunächst die von der Zentrale 8 vorgesehenen Routenabschnitte ebenfalls enthält, die durch eine entsprechende Anfahrt- und Zielnavigation sowie durch eine Navigation zum Schließen etwaiger Verbindungslücken mittels der fahrzeugfesten Zielführungseinrichtung ergänzt werden.

Mit anschließenden Selbstortungen und Routenprüfungen 27 wird ständig die eigene Position des Kraftfahrzeugs und die etwaige Übereinstimmung mit der vorausberechneten Route überprüft, und es werden entsprechende Fahrempfehlungen 28 über die Ausgabeeinrichtung 4 ausgegeben, wobei neue Informationen über auf der Route liegende Verkehrsstörungen berücksichtigt werden können.

In einem anschließenden Überprüfungsschritt 29 wird überprüft, ob eine größere Abweichung von der vorausberechneten Fahrtroute eine Neuberechnung der Fahrtroute aufgrund des aktuellen Standortes des Fahrzeuges erforderlich macht. Eine Neuberechnung kann auch durch zeitliche Einflüsse (Pausen, Ablauf einer vorgegebenen Zeitspanne, geplante Fahrtzeit überschritten) erforderlich werden. Ist dies der Fall, wird der Funktionsablauf auf den Moment nach der Eingabe des Fahrziels 22 zurückgestellt und eine neue Routenberechnung mit Hilfe der Zentrale 8 angefordert. Ist keine Neuberechnung 29 erforderlich, wird im Prüfschritt 30 abgefragt, ob das Fahrtziel erreicht ist. Ist dies nicht der Fall, werden die Schritte 27 bis 29 wiederholt, bis das Fahrtziel erreicht wird. Ist das Fahrtziel erreicht, wird im Schritt 31 die für den aktuellen Fahrtauftrag vorgenommene Modifikation der internen digitalen Straßenkarte (Schritt 25) aufgehoben, so daß der Ursprungszustand der fahrzeugfesten Zielführungseinrichtung 1 wiederhergestellt ist. Danach ist die Funktion der fahrzeugfesten Zielführungseinrichtung 1 für diesen Auftrag abgeschlossen, so daß der Funktionsablauf auf "Ende" 32 gesetzt wird.

### Beispiel:

Ausgangspunkt eines Kraftfahrzeugs ist der Hafen in Husum. Eingegeben wird das Fahrtziel Bad Segeberg, Bahnhof. Standort und Fahrtziel werden per Datenfernübertragung zwischen den Schnittstellen 6, 7 in dem Übermittlungsschritt 23 übermittelt und von einer Zentrale 8 im Empfangsschritt 42 empfangen. Die Zentrale 8 bietet die Erstellung individueller optimierter Fahrtrouten als Service an und errechnet die individuelle optimale Route. Die Übertragung dieser Route erfolgt durch die Übertragung folgender Routenabschnitte:
- B 201 von Husum zur Auffahrt Schleswig/Schuby. TMC-Location: 25761, Richtung: -,Extent:2
- A 7 von Schleswig/Schuby nach Bad Bramstedt. TMC-Location: 12390, Richtung: -,Extent:14 (als zwei Strecken zu übertragen)
- B 206 von Bad Bramstedt nach Bad Segeberg. TMC-Location: 21634, Richtung: -,Extent:2.

Diese Route wird in einem SMS-Signal wie folgt übertragen:
- Bit 1..16:: Protocol Discriminator, BulkFlag und MessageType nach prENV/278/4/3/0015
- Bit 17..32:: Service Id. CountryCode und DatabaseId zur Vereinbarung der verwendeten TMC-Location-Tabelle entsprechend allgemein verwendeten TMC-Verfahren.
- Bit 33..52:: Teilstrecke von Bad Bramstedt nach Bad Segeberg.
- Bit 53..72:: Teilstrecke von Schleswig/Schuby nach Bordesholm.
- Bit 72..92:: Teilstrecke von Bordesholm nach Bad Bramstedt.
- Bit 93..112:: Teilstrecke von Husum nach Schleswig/Schuby.
- Bit 113..1120:: Unbenutzt.

Nachdem diese Routenabschnitte in dem Sendeschritt 46 von der Zentrale 8 gesendet und im Empfangsschritt 24 von der fahrzeugfesten Zielführungseinrichtung 1 empfangen worden ist, wird bei der Routensuche 26 des Routenrechners 3 die Zeitspanne zur Passage eines übertragenen Routenabschnitts in der Modifikationsstufe 25 deutlich heruntergesetzt. Für die nicht übertragenen Routenabschnitte, die zur Ergänzung der Gesamtroute erforderlich sind, wird der normale Zielführungsalgorithmus des Routenrechners 3 benutzt.

## Patentansprüche

1. Verfahren zur Berücksichtigung ergänzender Verkehrsinformationen für die Funktion einer eine interne digitale Straßenkarte enthaltenden fahrzeugfesten Zielführungseinrichtung (1) eines Kraftfahrzeugs durch Übergabe von Ausgangspunkt und Fahrtziel an einen Zentralrechner (9) und Übertragung einer im Zentralrechner (9) unter Berücksichtigung der ergänzenden Verkehrsinformation erstellten Routenplanung auf die fahrzeugfeste Zielführungseinrichtung (1) des Kraftfahrzeugs, **dadurch gekennzeichnet, daß** die interne digitale Straßenkarte der Zielführungseinrichtung (1) mit Angaben für eine Ortscodierung versehen ist, daß die Übertragung der Routenplanung durch die Angabe von durch die Ortscodierung definierten Routenabschnitten erfolgt, die zwischen Ausgangspunkt und Fahrtziel liegen und daß die übertragenen Routenabschnitte in der internen digitalen Straßenkarte der Zielführungseinrichtung (1) so modifiziert werden, daß sie gegenüber anderen, nicht übertragenen Routenabschnitten bei der anschließend in der fahrzeugfesten Zielführungseinrichtung durchgeführten Routensuche berücksichtigt werden.

2. Verfahren nach Anspruch 1, **dadurch gekennzeichnet, daß** die Codierung der Routenabschnitte zusammengesetzt aus einer Codierung für eine bestimmte Position auf einer bestimmten Straße, einer Codierung für die Richtung auf der Straße und einer Codierung der Ausdehnung des Routenabschnitts auf der Straße vorgenommen wird.

3. Verfahren nach Anspruch 2, **dadurch gekennzeichnet, daß** die Codierung der Routenabschnitte mit TMC-Location Codes vorgenommen wird.

4. Verfahren nach Anspruch 1, **dadurch gekennzeichnet, daß** die Codierung der Routenabschnitte durch Angabe von Eintritts- und Austrittspunkten auf einer Straße vorgenommen wird.

5. Verfahren nach einem der Ansprüche 1 bis 4, **dadurch gekennzeichnet, daß** die codierten Routenabschnitte mittels einer SMS-Übertragung übertragen werden.

6. Verfahren nach einem der Ansprüche 1 bis 5, **dadurch gekennzeichnet, daß** die Modifikation eines Routenabschnitts aufgrund des Empfangs einer Information über eine Verkehrsstörung für diesen Routenabschnitt durch die fahrzeugfeste Zielführungseinrichtung zurückgenommen wird.

7. Verfahren nach einem der Ansprüche 1 bis 6, **dadurch gekennzeichnet, daß** die Modifikation der übertragenen Routenabschnitte nach Erreichen des Fahrtziels aufgehoben wird.

8. Verfahren nach einem der Ansprüche 1 bis 7, **dadurch gekennzeichnet, daß** bei Überschreiten bestimmter zeitlicher und/oder örtlicher Abweichungen von der Routenplanung der Zentrale automatisch eine erneute Routenplanung durch die Zentrale ausgelöst wird.

9. Verfahren nach einem der Ansprüche 1 bis 8, **dadurch gekennzeichnet, daß** bei Übermittlung einer erneuten Routenplanung von der Zentrale die vorherige Modifikation der übertragenen Routenabschnitte aufgehoben wird.

## Claims

1. Method for taking into account supplementary traffic information for the functioning of a routing device (1) of a motor vehicle which contains an internal digital roadmap and is fixed to the vehicle, by transferring the starting point and destination to a central processing unit (9) and transmitting a route plan, produced in the central processing unit (9) taking into account the supplementary traffic information, to the routing device (1) of the motor vehicle which is fixed to the vehicle, **characterized in that** the internal digital roadmap of the routing device (1) is provided with information for locality coding, **in that** the transmission of the route plan is carried out by specifying route sections which are defined by the locality coding and which lie between the starting point and the destination, and **in that** the transmitted route sections are modified in the internal digital roadmap of the routing device (1) in such a way that they are taken into account in the route search which is subsequently carried out in the routing device which is fixed to the vehicle, as opposed to other route sections which are not transmitted.

2. Method according to Claim 1, **characterized in that** the coding of the route sections is performed as a combination of coding for a specific position on a specific road, coding for the direction on the road and coding of the extent of the route section on the road.

3. Method according to Claim 2, **characterized in that** the coding of the route sections is performed with TMC location codes.

4. Method according to Claim 1, **characterized in that** the coding of the route sections is performed by specifying entry and exit points on a road.

5. Method according to one of Claims 1 to 4, **characterized in that** the coded route sections are transmitted by means of an SMS transmission.

6. Method according to one of Claims 1 to 5, **characterized in that** the modification of a route section is rescinded by the routing device which is fixed to the vehicle, on the basis of the reception of information relating to traffic obstruction for this route section.

7. Method according to one of Claims 1 to 6, **characterized in that** the modification of the transferred route sections is cancelled after the destination is reached.

8. Method according to one of Claims 1 to 7, **characterized in that** when specific chronological and/or local deviations from the route plan of the control centre are exceeded, a renewed route plan is automatically triggered by the control centre.

9. Method according to one of Claims 1 to 8, **characterized in that** when a renewed route plan is transmitted by the control centre, the previous modification of the transmitted route sections is cancelled.

## Revendications

1. Procédé de prise en compte d'informations de circulation routière complémentaires pour le fonctionnement d'une installation de guidage (1) intégrée à un véhicule et contenant une carte routière numérique interne, par transmission du point de départ et de destination à un calculateur central (9), et transmission vers l'installation de guidage (1) intégrée au véhicule, d'un plan de trajet établi dans le calculateur central (9) en tenant compte de l'information de circulation à compléter
**caractérisé en ce que**
la carte routière numérique interne de l'installation de guidage (1) comporte des indications pour un codage de lieu,
on transmet le plan du trajet par l'indication de segments de trajet définis par le codage de lieu, situés entre le point de départ et la destination, et
on modifie les segments de trajet transmis dans la carte routière numérique interne de l'installation de guidage (1) pour que ces segments soient pris en compte par rapport à d'autres segments de trajet non transmis dans la recherche de trajet effectuée ensuite dans l'installation de guidage intégrée au véhicule.

2. Procédé selon la revendication 1,
**caractérisé en ce que**
le codage des segments de trajet se compose d'un codage d'une certaine position sur une certaine route, d'un codage pour la direction sur la route et d'un codage de l'extension du segment de trajet sur la route.

3. Procédé selon la revendication 2,
**caractérisé en ce qu'**
on effectue le codage du segment de trajet avec des codes de localisation TMC.

4. Procédé selon la revendication 1,
**caractérisé en ce qu'**
on effectue le codage des segments de trajet par l'indication des points d'entrée et de sortie sur une route.

5. Procédé selon l'une quelconque des revendications 1 à 4,
**caractérisé en ce qu'**
on transmet les segments de trajet codés par une transmission sous forme de messages courts SMS.

6. Procédé selon l'une quelconque des revendications 1 à 5,
**caractérisé en ce qu'**
on effectue la modification d'un segment de trajet à partir de la réception d'une information de perturbation de circulation routière concernant ce segment de trajet, à l'aide de l'installation de guidage intégrée au véhicule.

7. Procédé selon l'une quelconque des revendications 1 à 6,
**caractérisé en ce qu'**
on supprime la modification du segment de trajet transmis après avoir atteint la destination.

8. Procédé selon l'une quelconque des revendications 1 à 7,
**caractérisé en ce qu'**
en cas de dépassement de certaines déviations dans le temps et/ou dans le lieu par rapport au trajet planifié par le calculateur central, on déclenche automatiquement une nouvelle planification de trajet par le calculateur central.

9. Procédé selon l'une quelconque des revendications 1 à 8,
**caractérisé en ce qu'**
à la transmission d'un nouveau plan de trajet par la centrale, on supprime la modification précédente des segments de trajet transmis.
